# EUROPÄISCHE PATENTSCHRIFT

(11) **EP 3 088 590 B1**
(45) Veröffentlichungstag und Bekanntmachung des Hinweises auf die Patenterteilung: **14.11.2018**
(21) Anmeldenummer: 16163866.3
(22) Anmeldetag: 05.04.2016
(51) Int. Cl.: D05B 47/04

(54) **NÄHMASCHINE**
SEWING MACHINE
MACHINE À COUDRE

(30) Priorität: 30.04.2015 DE 102015207993
(43) Veröffentlichungstag der Anmeldung: 02.11.2016
(73) Patentinhaber: Dürkopp Adler AG, 33719 Bielefeld (DE)
(72) Erfinder: Huvar, Borivoj, 680 01 Boskovice (CZ); Bulír, Patrik, 680 01 Boskovice (CZ)
(74) Vertreter: Rau, Schneck & Hübner Patentanwälte Rechtsanwälte PartGmbB

(56) Entgegenhaltungen:
- DE-A1- 2 942 166
- DE-A1-102011 116 910
- DE-B- 1 241 688
- GB-A- 232 479

## Beschreibung

Die Erfindung betrifft eine Nähmaschine mit einem Stichlockerungsfinger nach dem Oberbegriff des Anspruchs 1.

Eine derartige Nähmaschine ist bekannt aus der Bedienungsanleitung "697 Spezialmaschine" der Dürkopp Adler AG, Ausgabe 11/1994. Die DE 29 42 166 A1 offenbart eine Vorrichtung zur Dickenbestimmung elastischen Nähgutes. Die DE 1 241 688 A beschreibt eine Nähmaschine zum Vernähen elastischer Werkstücke, aufweisend einen eine Werkstückoberfläche im Bereich einer Stichbildstelle abtastenden Fühler, der mit einem Übernähdorn über eine Hebelverbindung verbunden ist.

Der angetriebene Stichlockerungsfinger dient zum Auflockern einer Naht während des Nähens. Dies kann beispielsweise beim Nähen von Schulterpolstern genutzt werden.

Es ist eine Aufgabe der vorliegenden Erfindung, eine Nähmaschine der eingangs genannten Art derart weiterzubilden, dass der Antrieb des Stichlockerungsfingers vereinfacht ist.

Diese Aufgabe ist erfindungsgemäß gelöst durch eine Nähmaschine mit den im Anspruch 1 angegebenen Merkmalen.

Erfindungsgemäß wurde erkannt, dass dann, wenn der Stichlockerungsantrieb armwellenseitig erfolgt, eine kostspielige Mechanik eines unterwellenseitigen Stichlockerungsantriebs vermieden werden kann. Der Positionssensor erlaubt einen Rückschluss auf die Momentanposition bewegter Komponenten des Stichlockerungsantriebs. Dies kann beispielsweise zu Dokumentationszwecken sinnvoll sein. Hierzu kann die Nähmaschine eine Dokumentationseinrichtung aufweisen, die mit dem Positionssensor in Signalverbindung steht. Die Dokumentationseinrichtung kann so ausgeführt sein, dass sie Dokumentationsdaten zur Verfügung stellt, zu denen die Momentanposition des Stichlockerungsantriebes, die Momentanposition der Stichbildungswerkzeuge während eines Nahtverlaufes gehören können.

Eine Kurvenscheibe nach Anspruch 2 hat sich als Antriebskomponente bewährt.

Dies gilt genauso für einen Zahnriemen nach Anspruch 3.

Eine Lagerung nach Anspruch 4 im Bereich einer Drückerfußstange ergibt einen Drehpunkt des Stichlockerungsfingers um eine Drückerfußstangenachse. Dies hat sich für den Stichlockerungsantrieb als besonders geeignet herausgestellt.

Ein Positionssensor nach Anspruch 5 erlaubt einen Rückschluss auf die Momentanposition des Stichlockerungsfingers.

Eine Abschalteinrichtung nach Anspruch 6 stellt sicher, dass der Stichlockerungsantrieb in einer definierten Position der Komponenten des Stichlockerungsantriebs erfolgt. Dies ist betriebssicher. Eine derartige Abschalteinrichtung kann auch bei Gestaltungen eines Stichlockerungsantriebs zum Einsatz kommen, bei dem die Armwelle nicht Teil des Stichlockerungsantriebs ist.

Eine Momentanpositionserfassung nach Anspruch 7 lässt sich kostengünstiger realisieren.

Ein Hall-Sensor nach Anspruch 8 führt zu einer genauen Positionsmessung. Ein mit dem Hall-Sensor zusammenwirkender Magnet kann zum Beispiel in der Kurvenscheibe integriert sein. Der Hall-Sensor kann benachbart zur bewegten Stichlockerungsantriebskomponente, die den Magneten aufweist, gehäusefest angeordnet sein.

Eine Abschalteinrichtung nach Anspruch 9 ermöglicht ein automatisiertes Abschalten des Stichlockerungsantriebs. Dieses automatisierte Ab- und gegebenenfalls Zuschalten des Stichlockerungsantriebs kann in ein Nähprogramm integriert werden.

Ein Ausführungsbeispiel der Erfindung wird nachfolgend anhand der Zeichnung näher erläutert. In dieser zeigen:
- Fig. 1: perspektivisch eine Nähmaschine, wobei abgesehen von Antriebskomponenten für einen Stichlockerungsfinger andere interne und externe Nähmaschinenkomponenten weggelassen sind;
- Fig. 2: ebenfalls perspektivisch die Antriebskomponenten für den Antrieb des Stichlockerungsfingers;
- Fig. 3: diese Antriebskomponenten aus einer anderen Perspektive;
- Fig. 4: vergrößert und im Detail einen Ausschnitt der Antriebskomponenten im Bereich einer Kurvenscheibe in einer ersten Extremposition des Stichlockerungsfingers;
- Fig. 5: den Stichlockerungsfinger in der Extremposition, die der Position der Antriebskomponenten nach Fig. 4 entspricht;
- Fig. 6: in einer zu Fig. 4 ähnlichen Darstellung die Antriebskomponenten in einer Stellung einer weiteren Extremposition des Stichlockerungsfingers;
- Fig. 7: den Stichlockerungsfinger in der Extremposition, die der Position der Antriebskomponenten nach Fig. 6 entspricht;
- Fig. 8: wiederum einen Ausschnitt des Stichlockerungsantriebs zusammen mit Lagerkomponenten und weiteren Komponenten der Nähmaschine, im Bereich einer Kurvenscheibe des Stichlockerungsantriebs; und
- Fig. 9: in einer zur Fig. 8 ähnlichen Darstellung, allerdings aus einer anderen Blickrichtung, die Komponenten des Stichlockerungsantriebs, wobei eine Abschalteinrichtung zum Abschalten des Stichlockerungsantriebs aktiviert ist.

Eine Nähmaschine 1 dient insbesondere zum Vernähen von Schulterpolstern, die aus zwei dünnen Deckstoffen und einer mittleren Lage in Form einer wattierten Einlage bestehen.

Die Nähmaschine 1 hat eine Grundplatte 2, einen Ständer 3 und einen Arm 4 mit einem Kopf 5. Ein Stichbildungsbereich ist an der Oberseite einer Säule 6 ausgeführt, die sich von der Grundplatte 2 aus in Richtung des Kopfes 5 erstreckt.

Die Nähmaschine 1 hat in üblicher Weise Stichbildungswerkzeuge zur Erzeugung einer Naht im Nähgutteil. Zu diesen Stichbildungswerkzeugen gehören eine in der Figur 1 schematisch angedeutete Nadelstange 7, an deren Ende eine nicht dargestellte Nähnadel befestigt ist, und ein ebenfalls schematisch angedeuteter Greifer 8 im oberen Endbereich der Säule 6.

Die Nadelstange 7 wird über eine nicht mehr dargestellte Koppelmechanik von einer Armwelle 9 angetrieben, die in der Fig. 2 abschnittsweise schematisch dargestellt ist.

Zum Auflockern der Naht während des Nähens dient ein Stichlockerungsfinger 10, der während der Nahtbildung übernäht wird. Solange beispielsweise beim Schulterpolsternähen die Nähmaschine 1 nur die zwei Deckstofflagen anfangs- und endseitig zusammennäht, bleibt der Stichlockerungsfinger 10 inaktiv. In der inaktiven Stellung erstreckt sich der Stichlockerungsfinger 10 in etwa parallel zur Nährichtung x.

Sobald die Zwischenlage, also die wattierte Einlage, mit vernäht wird, wird der Stichlockerungsfinger 10 aktiviert und lockert einen Nadelfaden bei der Stichbildung, damit die wattierte Einlage beim Nähen nicht unerwünscht zusammengedrückt wird. Der aktivierte Stichlockerungsfinger 10 wird um eine zur z-Achse (vgl. Fig. 1) parallele Achse verschwenkt und bewegt sich dabei in der xy-Ebene. Die x-Richtung ist dabei die Nährichtung. Die Fig. 1 zeigt die Nähmaschine 1 also aus einer seitlichen perspektivischen Ansicht zur Maschinen-Rückseite hin.

Zur Aktivierung des Stichlockerungsfingers 10 wird dieser durch einen Stichlockerungsantrieb 11 angetrieben, dessen Antriebskomponenten beispielsweise in der Fig. 2 dargestellt sind. Der Stichlockerungsantrieb 11 ist insgesamt im Arm 4 und im oder am Kopf 5 der Nähmaschine untergebracht.

Die Armwelle 9 ist Teil des Stichlockerungsantriebs 11. Über die Armwelle 9 und ein hiermit drehfest verbundenes Armwellenzahnrad 12 wird ein erster Zahnriemen 13 angetrieben, der mit einem weiteren Zahnrad 14 kämmt, das drehfest mit einer im Arm 4 untergebrachten Zwischenwelle 15 verbunden ist. Ein weiteres Zwischenwellenzahnrad 16 treibt einen weiteren Zahnriemen 17 an, der mit einem weiteren Zahnrad 18 kämmt, das drehfest mit einer ebenfalls im Arm 4 untergebrachten Kurvenscheibenwelle 19 verbunden ist. Die Armwelle 9, die Zwischenwelle 15 und die Kurvenscheibenwelle 19 verlaufen parallel zueinander längs der y-Richtung.

Drehfest mit der Kurvenscheibenwelle 19 verbunden ist eine Kurvenscheibe 20, die von einem Abtastkörper 21 abgetastet wird. Eine Umfangs- bzw. Radiusmodulation der Kurvenscheibe wird über dieses Abtasten übertragen in eine Schwingung (vgl. Doppelpfeil 22a) einer parallel zur z-Richtung verlaufenden Übertragungswelle 22. Über eine Hebelgelenkverbindung mit Übertragungshebeln 23, 24, 25 und 26 erfolgt abgeleitet von der Schwingbewegung der Übertragungswelle 22 die Hin- und Herbewegung des Stichlockerungsfingers 10.

Der Übertragungshebel 23 schwingt dabei um eine durch eine Längsachse der Übertragungswelle 22 vorgegebenen Schwingachse. Der Übertragungshebel 25 schwingt um eine parallel zur z-Achse verlaufende Lagerachse 27, die von einer gehäusefesten Lagerung 28 vorgegeben ist. Der Übertragungshebel 26 ist zweiteilig und besteht aus einer Lagerkomponente 26a und einer einstückig mit dem Stichlockerungsfinger 10 verbundenen Hebelkomponente 26b. Der Übertragungshebel 26 schwingt um eine weitere, parallel zur z-Richtung verlaufende Lagerachse 29, die durch eine gehäusefeste Lagerung um eine Drückerfußstange 30 vorgegeben ist, die in der Fig. 2 abschnittsweise dargestellt ist. Eine Lagerung einer Gelenkverbindung des Abtastkörpers 21 mit dem Stichlockerungsfinger 10 erfolgt also im Bereich der Drückerfußstange 30.

Fig. 4 zeigt eine Momentanposition der Kurvenscheibe 20 und des Abtastkörpers 21. Diese Momentanposition entspricht einer Extremposition des Stichlockerungsfingers 10, die in der Fig. 5 dargestellt ist. Der Stichlockerungsfinger 10 liegt zwischen den Transportbacken eines Transportfußes (ohne Bezugsziffer), der für einen Obertransport des Nähguts sorgt.

Bei dieser Extremposition handelt es sich um einen Umkehrpunkt der Bewegung des Stichlockerungsfingers 10.

In der Position nach den Fig. 4 und 5 tastet der Abtastkörper 21 einen Umfangsbereich der Kurvenscheibe 20 mit größtem Radius, also einen Maximalumfangsbereich 31 ab. Über eine gehäuseseitig festgelegte Schenkelfeder 32 ist der Abtastkörper 21 gegen den Außenumfang der Kurvenscheibe 20 vorgespannt. Abtastkörperseitig stützt sich die Schenkelfeder 32 an einem Abtast-Übertragungshebel 33 ab. Das andere, gehäusefeste Ende der Schenkelfeder 32 stützt sich an einem Einstellkörper 34 ab. Der Einstellkörper 34 ist als auf eine gehäusefeste Gewindespindel 35 sitzende Schraube ausgeführt.

Die Fig. 6 und 7 zeigen entsprechend den Fig. 4 und 5 eine Momentanposition der Abtastkomponenten, bei der der Stichlockerungsfinger 10 in der anderen Extremposition seiner Schwingbewegung vorliegt. In dieser weiteren Extremposition nach den Fig. 6 und 7 tastet der Abtastkörper 21 einen Umfangsbereich der Kurvenscheibe 20 mit minimalem Radius, also einen Minimalumfangsbereich 36 ab.

Anhand der Fig. 8 und 9 werden weitere Details einer Abschalteinrichtung 37 zum Abschalten des Stichlockerungsantriebs erläutert. Die Abschalteinrichtung 37 schaltet den Stichlockerungsantrieb 11 abhängig von einem Positionssignal eines Positionssensors 38 ab. Der Positionssensor 38 ist als Hall-Sensor ausgeführt und arbeitet mit einem Magneten 39 zusammen, der in die Kurvenscheibe 20 eingelassen ist. Der Positionssensor 38 ist gehäusefest montiert.

Der Positionssensor 38 dient zur Erfassung einer Momentanposition einer bewegten Komponente des Stichlockerungsantriebs 11, nämlich einer Momentanposition der Kurvenscheibe 20. Der Positionssensor 38 ist benachbart zur Kurvenscheibe 20 angeordnet.

Die Abschalteinrichtung 37 hat weiterhin einen Verlagerungsantrieb 40 zum Verlagern des Abtastkörpers 21 zwischen einer beispielsweise in den Fig. 4 und 6 dargestellten Abtaststellung, in der Abtastkörper 21 die Kurvenscheibe 20 abtastet, und einer in der Fig. 9 dargestellten Neutralstellung, in der der Abtastkörper 21 von der Kurvenscheibe 20 abgehoben ist, sodass der Stichlockerungsantrieb 11 unwirksam ist. Im abgehobenen Zustand ist ein Abstand des Abtastkörpers 21 zur Kurvenscheibenwelle 19 nur geringfügig größer als der Radius des Maximalumfangsbereichs 31 der Kurvenscheibe 20, sodass der Stichlockerungsfinger 10 im abgeschalteten Zustand in der Extremposition nach Fig. 5 verbleibt. Der Verlagerungsantrieb 40 ist als Pneumatikzylinder mit einem Kolben 41 ausgeführt, der in der Neutralstellung nach Fig. 9 maximal ausgefahren ist und dabei den Abtast-Übertragungshebel 33 um ein Hebelgelenk verschwenkt, dessen Gelenkachse mit der Längsachse der Übertragungswelle 22 zusammenfällt.

Der Verlagerungsantrieb 40 steht mit dem Positionssensor 38 in Signalverbindung.

Der Verlagerungsantrieb 40 wird, wie auch die anderen Antriebskomponenten der Nähmaschine 1, von einer in der Fig. 1 schematisch dargestellten zentralen Steuereinrichtung 42 angesteuert.

Zum Abschalten des Stichlockerungsantriebs 11 wartet die Steuereinrichtung 42 auf ein Positionssignal des Positionssensors 38. Abhängig von dem Positionssignal schaltet die Steuereinrichtung 42 den Stichlockerungsantrieb 11 durch Aktivieren des Verlagerungsantriebs 40 ab, sobald der Stichlockerungsfinger 10 die Momentanposition nach Fig. 5 erreicht hat. Beim Abschalten des Stichlockerungsantriebs 11 bleibt der Stichlockerungsfinger 10 dann praktisch in dieser Position nach Fig. 5, bewegt sich also insbesondere nicht unerwünscht durch einen von der Nähnadel beanspruchten Bewegungsbereich. Eine Kollision des Stichlockerungsfingers 10 mit der Nähnadel beim Abschalten des Stichlockerungsfingers 10 ist somit sicher vermieden.

## Patentansprüche

1. Nähmaschine (1)
- mit Stichbildungswerkzeugen (7, 8) zur Erzeugung einer Naht in einem Nähgutteil, zu denen eine Nadelstange (7) gehört,
- mit einer Armwelle (9) zum Antrieb der Nadelstange (7),
- mit einem Stichlockerungsfinger (10) zum Auflockern der Naht während des Nähens,
- wobei der Stichlockerungsfinger (10) durch einen Stichlockerungsantrieb (11) angetrieben ist, sodass sich der Stichlockerungsfinger (10) während des Nähens quer zu einer Nahtrichtung (x) hin- und herbewegt,
- wobei die Armwelle (9) Teil des Stichlockerungsantriebs (11) ist, **dadurch gekennzeichnet dass** ein Positionssensor (38) zur Erfassung einer Momentanposition einer bewegten Komponente (20) des Stichlockerungsantriebs (11) vorgesehen ist.

2. Nähmaschine nach Anspruch 1, **dadurch gekennzeichnet, dass** eine über die Armwelle (9) angetriebene Kurvenscheibe (20), die von einem Abtastkörper (21) abgetastet wird, der mit dem Stichlockerungsfinger (10) mechanisch gekoppelt ist, Teil des Stichlockerungsantriebs (11) ist.

3. Nähmaschine nach Anspruch 2, **dadurch gekennzeichnet, dass** ein Zahnriemen (13, 17) Teil eines Antriebs der Kurvenscheibe (20) ist.

4. Nähmaschine nach Anspruch 2 oder 3, **dadurch gekennzeichnet, dass** eine Lagerung einer Gelenkverbindung (22 bis 26) des Abtastkörpers (21) mit dem Stichlockerungsfinger (10) im Bereich einer Drückerfußstange (30) erfolgt.

5. Nähmaschine nach einem der Ansprüche 1 bis 4, **dadurch gekennzeichnet, dass** der Positionssensor (38) zur Erfassung einer Momentanposition des Stichlockerungsfingers (10) ausgebildet ist.

6. Nähmaschine nach Anspruch 5, **gekennzeichnet durch** eine Abschalteinrichtung (37), die mit dem Positionssensor (38) in Signalverbindung steht, zum Abschalten des Stichlockerungsantriebs (11) abhängig von einem Positionssignal des Positionssensors (38).

7. Nähmaschine nach Anspruch 5 oder 6, rückbezogen auf Anspruch 2, **dadurch gekennzeichnet, dass** der Positionssensor (38) derart ausgeführt ist, dass er eine Momentanposition der Kurvenscheibe (20) erfasst.

8. Nähmaschine nach einem der Ansprüche 5 bis 7, **dadurch gekennzeichnet, dass** der Positionssensor (38) als Hall-Sensor ausgeführt ist.

9. Nähmaschine nach einem der Ansprüche 6 bis 8, **dadurch gekennzeichnet, dass** die Abschalteinrichtung (37) einen Verlagerungsantrieb (40) aufweist zur Verlagerung des Abtastkörpers (21) zwischen
- einer Abtaststellung, in der der Abtastkörper (21) die Kurvenscheibe (20) abtastet, und
- einer Neutralstellung, in der der Abtastkörper (21) von der Kurvenscheibe (20) abgerufen ist, sodass der Stichlockerungsantrieb (11) unwirksam ist,
wobei der Verlagerungsantrieb (40) mit dem Positionssensor (38) in Signalverbindung steht.

## Claims

1. Sewing machine (1),
- having stitch-formation tools (7, 8) for generating a seam in a sewn article part, a needle bar (7) being associated with said stitch-formation tools (7);
- having an arm shaft (9) for driving the needle bar (7);
- having a stitch loosening finger (10) for loosening the seam during sewing;
- wherein the stitch loosening finger (10) is driven by a stitch loosening drive (11) such that the stitch loosening finger (10) during sewing is moved so as to reciprocate transversely to a sewing direction (x);
- wherein the arm shaft (9) is part of the stitch loosening drive (11),
**characterized in that**
a position sensor (38) for detecting a momentary specific position of a moving component (20) of the stitch loosening drive (11) is provided.

2. Sewing machine according to Claim 1, **characterized in that** a cam disc (20) which is driven by way of the arm shaft (9) and which is sensed by a sensor element (21) which is mechanically coupled to the stitch loosening finger (10) is part of the stitch loosening drive (11).

3. Sewing machine according to Claim 2, **characterized in that** a timing belt (13, 17) is part of a drive of the cam disc (20).

4. Sewing machine according to Claim 2 or 3, **characterized in that** a mounting of an articulated connection (22 to 26) between the sensor element (21) and the stitch loosening finger (10) takes place in the region of a presser foot bar (30).

5. Sewing machine according to one of Claims 1 to 4, **characterized in that** the position sensor (38) is configured for detecting a momentary specific position of the stitch loosening finger (10).

6. Sewing machine according to Claim 5, **characterized by** a switch-off installation (37) which, for switching off the stitch loosening drive (11) depending on a position signal of the position sensor (38), in terms of signals is connected to the position sensor (38).

7. Sewing machine according to Claim 5 or 6, referring back to Claim 2, **characterized in that** the position sensor (38) is embodied in such a manner that said position sensor (38) detects a momentary specific position of the cam disc (20).

8. Sewing machine according to one of Claims 5 to 7, **characterized in that** the position sensor (38) is embodied as a Hall effect sensor.

9. Sewing machine according to one of Claims 6 to 8, **characterized in that** the switch-off installation (37) has a repositioning drive (40) for repositioning the sensor element (21) between
- a sensing position in which the sensor element (21) senses the cam disc (20), and
- a neutral position in which the sensor element (21) is withdrawn from the cam disc (20) such that the stitch loosening drive (11) is ineffective,
wherein the repositioning drive (40) in terms of signals is connected to the position sensor (38).

## Revendications

1. Machine à coudre (1)
- comprenant des outils de formation de point (7, 8) destinés à produire une couture dans un article à coudre, dont parmi eux une barre à aiguille (7),
- comprenant un arbre de bras (9) destiné à entraîner la barre à aiguille (7),
- comprenant un doigt de relâchement de point (10) destiné à relâcher la couture pendant l'action de coudre,
- dans lequel le doigt de relâchement de point (10) est entraîné par un entraînement de relâchement de point (11), de sorte que le doigt de relâchement de point (10) est animé d'un mouvement de va-et-vient pendant l'action de coudre transversalement à une direction de couture (x),
- dans lequel l'arbre de bras (9) fait partie de l'entraînement de relâchement de point (11),
**caractérisé en ce qu'**un capteur de position (38) destiné à détecter une position momentanée d'un élément (20) mobile de l'entraînement de relâchement de point (11) est prévu.

2. Machine à coudre selon la revendication 1, **caractérisé en ce qu'**une came (20) entraînée par l'arbre de bras (9), qui est balayée par un corps de balayage (21) accouplé mécaniquement au doigt de relâchement de point (10), fait partie de l'entraînement de relâchement de point (11).

3. Machine à coudre selon la revendication 2, **caractérisée en ce qu'**une courroie crantée (13, 17) fait partie d'un entraînement de la came (20).

4. Machine à coudre selon la revendication 2 ou 3, **caractérisée en ce qu'**un montage d'une liaison articulée (22 à 26) du corps de balayage (21) avec le doigt de relâchement de point (10) est réalisé dans la zone d'une tige de pied presseur (30) .

5. Machine à coudre selon l'une quelconque des revendications 1 à 4, **caractérisée en ce que** le capteur de position (38) est conçu pour détecter une position momentanée du doigt de relâchement de point (10).

6. Machine à coudre selon la revendication 5, **caractérisée par** un dispositif de mise à l'arrêt (37), qui est relié par signaux au capteur de position (38), pour la mise à l'arrêt de l'entraînement de relâchement de point (11) en fonction d'un signal de position du capteur de position (38).

7. Machine à coudre selon la revendication 5 ou 6, rattachée à la revendication 2, **caractérisée en ce que** le capteur de position (38) est réalisé de manière à détecter une position momentanée de la came (20).

8. Machine à coudre selon l'une quelconque des revendications 5 à 7, **caractérisée en ce que** le capteur de position (38) est réalisé sous la forme d'un capteur à effet Hall.

9. Machine à coudre selon l'une quelconque des revendications 6 à 8, **caractérisée en ce que** le dispositif de mise à l'arrêt (37) comprend un entraînement de déplacement (40) pour le déplacement du corps de balayage (21) entre
- une position de balayage, dans laquelle le corps de balayage (21) balaye la came (20), et
- une position neutre, dans laquelle le corps de balayage (21) est consulté par la came (20), de sorte que l'entraînement de relâchement de point (11) n'est pas opérationnel,
dans lequel l'entraînement de déplacement (40) est relié par signaux au capteur de position (38).
